# EUROPÄISCHE PATENTSCHRIFT

(11) **EP 4 463 614 B1**
(45) Veröffentlichungstag und Bekanntmachung des Hinweises auf die Patenterteilung: **11.03.2026**
(21) Anmeldenummer: 22826336.4
(22) Anmeldetag: 06.12.2022
(51) Int. Cl.: F01C 21/10, F04C 2/10, F04C 2/34, F04C 11/00, F04C 15/06

(54) **TANDEMPUMPE MIT HAUPTFLUT UND TROCKENSUMPFFLUT**
TANDEM PUMP COMPRISING A MAIN FLOW AND A DRY SUMP FLOW
POMPE TANDEM COMPRENANT UN FLUX PRINCIPAL ET UN FLUX À CARTER SEC

(30) Priorität: 12.01.2022 DE 102022100574
(43) Veröffentlichungstag der Anmeldung: 20.11.2024
(73) Patentinhaber: Schaeffler Technologies AG & Co. KG, 91074 Herzogenaurach (DE)
(72) Erfinder: HAAS, Maximilian, 77815 Bühl (DE); GRETHEL, Marco, 77830 Bühlertal (DE); BUNOUT, Felix, 76137 Karlsruhe (DE); KOCH, Manuel, 76189 Karlsruhe (DE); NEUDORF, Alexander, 76135 Karlsruhe (DE)
(74) Vertreter: Schaeffler Technologies
(86) Internationale Anmeldenummer: PCT/DE2022/100912
(87) Internationale Veröffentlichungsnummer: WO 2023/134809

(56) Entgegenhaltungen:
- DE-A1- 102011 079 822
- DE-A1- 102016 104 416
- DE-B3- 102019 201 863
- DE-U1- 202019 107 293

## Beschreibung

Die Erfindung betrifft eine Tandempumpe für eine elektrische Achse eines Kraftfahrzeugs, mit einer Trockensumpfflut, durch die Hydraulikfluid aus einem Getrieberaum in einen Hydraulikraum förderbar ist, und einer Hauptflut, durch die Hydraulikfluid aus dem Hydraulikraum zu einem hydraulischen Verbraucher förderbar ist.

Aus dem Stand der Technik sind bereits solche Tandempumpen bekannt, bei denen eine Trockensumpffunktionalität/Trockensumpfflut in einer Pumpe zur Versorgung von hydraulischen Verbrauchern integriert ist.

Aus den Dokumenten DE 20 2019 107 293 U1, DE 10 2019 201 863 B3 und DE 10 2016 104 416 A1, DE 10 2011 079 822 A1 sind bereits Tandempumpen bekannt.

Der Stand der Technik hat jedoch immer den Nachteil, dass für die konstruktive Ausgestaltung der Tandempumpe strikte Bauraumanforderungen vorliegen, so dass bekannte Tandempumpen in Axialrichtung oder in Radialrichtung nicht in den verfügbaren Bauraum passen.

Es ist also die Aufgabe der Erfindung, die Nachteile aus dem Stand der Technik zu vermeiden oder wenigstens zu mildern. Insbesondere soll eine Tandempumpe bereitgestellt werden, bei der eine Trockensumpffunktionalität/Trockensumpfflut in einer Pumpe zur Versorgung von hydraulischen Verbrauchern integriert ist und die gleichzeitig den Bauraumanforderungen genügt. Zudem soll die Trockensumpfflut der Tandempumpe einen gewissen Anteil an Luft ziehen können, ohne dass dabei akustische Auffälligkeiten erzeugt werden oder Luft von der Trockensumpfseite auf die Hauptflutseite gelangen kann.

Die Aufgabe wird durch eine Tandempumpe mit den Merkmalen des Anspruchs 1 gelöst. Vorteilhafte Weiterbildungen sind Gegenstand der Unteransprüche.

Demnach betrifft die Erfindung eine Tandempumpe für eine elektrische Achse eines Kraftfahrzeugs, mit einer Trockensumpfflut, durch die Hydraulikfluid aus einem Getrieberaum in einen Hydraulikraum förderbar ist, und einer Hauptflut, durch die Hydraulikfluid aus dem Hydraulikraum zu einem hydraulischen Verbraucher förderbar ist, wobei die Trockensumpfflut und die Hauptflut durch Pumpenarten mit zueinander unterschiedlichen Anströmungsrichtungen gebildet sind. Das heißt, dass diese Aufgabe bei einer gattungsgemäßen Vorrichtung insbesondere erfindungsgemäß dadurch gelöst wird, dass die Trockensumpfflut und die Hauptflut durch Pumpenarten mit zueinander unterschiedlichen Anströmungsrichtungen gebildet sind. Mit anderen Worten besteht die erfinderische Lösung darin, dass zwei Pumpenarten verwendet werden, die sich in ihrer Anströmungsrichtung bauraumoptimal einsetzen lassen.

Gemäß einer bevorzugten Ausführungsform kann die Trockensumpfflut durch eine Pumpenart mit axialer Anströmungsrichtung gebildet sein und die Hauptflut durch eine Pumpenart mit radialer Anströmungsrichtung gebildet sein. Insbesondere bei einer solchen Wahl der Pumpenarten für die jeweilige Flut lassen sich die Anschlüsse der Tandempumpe so anordnen, dass die Tandempumpe in den vorgegebenen Bauraum passt. Alternativ kann es - je nach vorhandenen Bauraumbedingungen - von Vorteil sein, wenn die Trockensumpfflut durch eine Pumpenart mit radialer Anströmungsrichtung gebildet ist und die Hauptflut durch eine Pumpenart mit axialer Anströmungsrichtung gebildet ist.

Gemäß einer bevorzugten Ausführungsform können die Trockensumpfflut und die Hauptflut jeweils eine getrennte Anströmung aufweisen. Eine solche getrennte Anströmung ist zwingend erforderlich, wenn aus zwei unterschiedlichen Reservoiren/Tanks angesaugt werden soll. Somit kann in vorteilhafter Weise die Trockensumpfflut Hydraulikfluid aus dem Getrieberaum und die Hauptflut Hydraulikfluid aus dem Hydraulikraum ansaugen.

Gemäß einer bevorzugten Ausführungsform können die Trockensumpfflut und die Hauptflut durch Pumpenarten mit zueinander unterschiedlichen Formfaktoren gebildet sein. Insbesondere durch die Wahl der Formfaktoren koaxial und achsparallel für die beiden Pumpenarten lässt sich vorteilhafterweise eine ideale Anordnung der hydraulischen Anschlüsse und Verschraubungspunkte von Gehäusebauteilen der Tandempumpe umsetzen.

Die Trockensumpfflut ist durch eine Gerotorpumpe gebildet. Eine Gerotorpumpe ist eine Verdrängerpumpe. Die Gerotorpumpe weist einen Innen- und einen Außenrotor auf. Der Innenrotor hat n Zähne (mindestens zwei Zähne), während der Außenrotor n+1 Zähne hat. Eine Achse des Innenrotors ist gegenüber der Achse des Außenrotors versetzt, und beide Rotoren drehen sich um ihre jeweiligen Achsen. Somit sind der antreibende und der getriebene Rotor exzentrisch zueinander angeordnet. Da Gerotorpumpen gegenüber Außenzahnradpumpen radial bauraumsparend ausgebildet sind, lässt sich so eine radiale Vergrößerung der Tandempumpe verhindern. Vorteilhaft an der Verwendung einer Gerotorpumpe für die Trockensumpfflut ist zudem, dass Gerotorpumpen auch bei geringen Verschmutzungen und Lufteintrag ihre volle Funktionalität besitzen, was insbesondere für die Bedingungen beim Einsatz als Trockensumpfflut erforderlich ist.

Die Hauptflut ist durch eine Außenzahnradpumpe gebildet. Eine Außenzahnradpumpe ist eine Verdrängerpumpe. Die Außenzahnradpumpe weist zwei identische Zahnräder auf, die miteinander in Verzahnungseingriff stehen. Eines der beiden Zahnräder wird von einem Motor angetrieben und das andere der beiden Zahnräder wird durch das angetriebene Zahnrad angetrieben. Da Außenzahnradpumpen gegenüber Gerotorpumpen) axial bauraumsparend ausgebildet sind, lässt sich so eine axiale Vergrößerung der Tandempumpe verhindern.

Die Trockensumpfflut und die Hauptflut sind mechanisch miteinander gekoppelt, so dass ein definiertes Verhältnis zwischen der Hauptflut und der Trockensumpfflut eingestellt ist. Das heißt, dass durch die unterschiedlichen Verdrängervolumen das definierte Verhältnis zwischen den beiden Fluten eingestellt werden kann, um die Bedarf für die unterschiedlichen Anforderungen an die jeweilige Flut erfüllen zu können. Zudem wird durch die mechanische Kopplung ermöglicht, den Antrieb der Tandempumpe zu vereinfachen.

Die Trockensumpfflut und die Hauptflut sind über einen gemeinsamen Motor antreibbar. Das heißt, dass nur ein Motor erforderlich ist, um die Trockensumpfflut und die Hauptflut anzutreiben, so dass eine besonders kostengünstige und bauraumsparende Tandempumpe bereitgestellt werden kann.

Gemäß der Erfindung, weist die Hauptflut ein durch den Motor antreibbares treibendes Zahnrad und ein durch das treibende Zahnrad antreibbares getriebenes Zahnrad auf. Gemäß der Erfindung, weist die Trockensumpfflut einen durch das getriebene Zahnrad der Hauptflut antreibbaren Rotor auf. Dies hat den Vorteil, dass eine achsparallele Anordnung der Trockensumpfflut zu dem treibenden Zahnrad und somit zu dem Motor ermöglicht wird. Gleichzeitig wird sichergestellt, dass die Hauptflut und die Trockensumpfflut über den gemeinsamen Motor antreibbar sind.

Die Trockensumpfflut ist achsparallel zum Motor angeordnet. Dies hat den Vorteil, dass die Anschlüsse (der Hauptflut) radial weiter nach innen gesetzt werden können, verglichen mit einer koaxialen Anordnung der Trockensumpfflut zum Motor. Somit kann die Hauptflut (mit ihren Anschlüssen) besonders kompakt ausgebildet werden.

Gemäß einer bevorzugten Ausführungsform kann die Tandempumpe einen Radialwellendichtring aufweisen, der die Trockensumpfflut und die Hauptflut voneinander trennt. Dadurch kann in vorteilhafter Weise gewährleistet werden, dass keine Leckage zwischen den beiden Fluten entsteht und keine Luft von der Trockensumpfflut in die Hauptflut gelangen kann.

Mit anderen Worten betrifft die Erfindung eine Tandempumpe mit Trockensumpfflut.

Dabei sind bereits generell zweiflutige Pumpen, bei denen die Anströmung aus einem hydraulischen Reservoir realisiert ist, oder insbesondere zweiflutige Pumpen, bei denen eine Trockensumpffunktionalität/Trockensumpfflut in die Pumpe zur Versorgung von hydraulischen Verbrauchern integriert ist, bekannt. Bei einer solchen Tandempumpe, d.h. eine Pumpe mit einer Trockensumpfflut und einer Hauptflut, die sich aus zwei Reservoirs/Tanks bedient, soll die Trockensumpfflut/Trockensumpfpumpe aus dem Getrieberaum absaugen und in einen Hydraulikraum fördern, während die Hauptflut aus dem Hydraulikraum absaugen und die hydraulischen Verbraucher bedienen soll. Dabei ist es aufgrund der Verschäumung des Öls im Getrieberaum erforderlich, dass die Trockensumpfflut einen gewissen Anteil an Luft ziehen kann, ohne dabei akustische Auffälligkeiten zu erzeugen. Zudem ist es erforderlich, dass eine Leckage zwischen den beiden Fluten verhindert wird, damit keine Luft von der Trockensumpfseite auf die Hauptflut überschlägt. Ferner soll die Abdichtung zwischen Gehäuseteilen der Hydraulikpumpe besonders wirtschaftlich erfolgen, indem die Schraubenanpresskraft verwendet wird, wozu eine Anordnung der Schrauben in definierten Abständen erforderlich ist. Um bei Tandempumpen die beiden Fluten gleichzeitig abdichten zu können, ist die Positionierung der Schrauben von Bedeutung.

Gemäß der Erfindung werden zwei (unterschiedliche) Pumpenarten verwendet, die sich in ihrer Anströmungsrichtung bauraumoptimal einsetzen lassen. Insbesondere erlaubt eine Kombination aus einer Außenzahnradpumpe und einer Gerotorpumpe eine getrennte Anströmung der Fluten bzw. unterschiedliche Anströmungsrichtungen (radial/axial), was zur Ansaugung aus unterschiedlichen Reservoirs erforderlich ist, so dass die Anschlüsse der Pumpe so gelegt werden können, dass die Pumpe in den vorgegebenen Bauraum passt. Das heißt, dass die Verwendung von zwei Pumpenarten mit unterschiedlichem Formfaktor ("koaxial" und "achsparallel") eine ideale Anordnung der hydraulischen Anschlüsse und der Verschraubungspunkte der Gehäuse ermöglicht. Zudem sind die Pumpenarten vorteilhaft hinsichtlich ihrer geringen Kosten durch ihren Teilepreis und hinsichtlich ihrer einfachen Industrialisierbarkeit. Dagegen würde eine Kombination aus zwei Außenzahnradpumpen radial zu einer Vergrößerung führen, da durch den achsparallelen Aufbau einer als Trockensumpfflut dienenden Außenzahnradpumpe die Anschlüsse der Hauptflut radial nach außen verlegt werden müssten. Weiter würde eine Kombination aus zwei Gerotorpumpen axial zu einer Vergrößerung führen, da eine axiale Anströmung notwendig ist und der Bauraum um die Höhe des Anströmkanals axial vergrößert werden müsste. Die Gerotorpumpe ist besonders vorteilhaft hinsichtlich ihrer einfachen Montage sowie ideal für den Einsatz als Trockensumpfpumpe ist, da sie mit geringen Verschmutzungen und mit Lufteintrag zurechtkommt. Die Pumpenfluten sind mechanisch als Tandempumpe gekoppelt, so dass durch die unterschiedlichen Verdrängervolumen ein definiertes Verhältnis zwischen den beiden Fluten eingestellt wird, um die Bedarfe für die unterschiedlichen Anforderungen an Haupt- und Trockensumpfflut zu erfüllen. Zudem ist dafür nur ein antreibender Motor erforderlich. Die Gerotorpumpe ist durch eine Kopplung mit dem angetriebenen Rad der Außenzahnradpumpe angetrieben, wodurch eine achsparallele Lage der Gerotorpumpe zum Motor ermöglicht wird und dadurch wiederum die hydraulischen Anschlüsse der darunterliegenden Außenzahnradpumpe am kompaktesten angeordnet werden können. Im Gegensatz zu einer koaxialen Anordnung der Gerotorpumpe zum Motor, können die Anschlüsse so radial weiter nach innen gesetzt werden. Weiter kann vorzugsweise ein Radialwellendichtring zwischen den Fluten verwendet werden, so dass das Eindringen von Luft von der Trockensumpfflut in die Hauptflut verhindert wird.

Die Erfindung wird nachfolgend mit Hilfe von Zeichnungen erläutert. Es zeigen:
Fig. 1 eine Längsschnittdarstellung einer Tandempumpe mit einer Trockensumpfflut und einer Hauptflut,
Fig. 2 eine perspektivische Darstellung der Tandempumpe, wobei ein Gehäuse der Tandempumpe nicht dargestellt ist,
Fign. 3 bis 6 perspektivische Darstellungen der Tandempumpe, bei denen ein Ölverlauf der Trockensumpfflut und ein Ölverlauf der Hauptflut sowie ein Bauraumbedarf der Tandempumpe verdeutlicht ist, und
Fig. 7 eine schematische Schnittdarstellung einer Anordnung eines Einlasses und eines Auslasses.

Die Figuren sind lediglich schematischer Natur und dienen ausschließlich dem Verständnis der Erfindung. Die gleichen Elemente sind mit denselben Bezugszeichen versehen.

Fign. 1 bis 6 zeigen eine Ausführungsform einer erfindungsgemäßen Tandempumpe 1. Die Tandempumpe 1 wird insbesondere in einer elektrischen Achse eines Kraftfahrzeugs eingesetzt, um einen oder mehrere hydraulische Verbraucher mit Hydraulikfluid zu versorgen. Die Tandempumpe 1 weist eine Trockensumpfflut 2 auf, durch die Hydraulikfluid aus einem (nicht dargestellten) Getrieberaum in einen (nicht dargestellten) Hydraulikraum förderbar ist. Zudem weist die Tandempumpe 1 eine Hauptflut 3 auf, durch die Hydraulikfluid aus dem (nicht dargestellten) Hydraulikraum zu dem/den (nicht dargestellten) hydraulischen Verbraucher/n förderbar ist.

Erfindungsgemäß sind die Trockensumpfflut 2 und die Hauptflut 3 durch Pumpenarten mit zueinander unterschiedlichen Anströmungsrichtungen gebildet. Insbesondere ist die Trockensumpfflut 2 in der dargestellten Ausführungsform durch eine Pumpenart mit axialer Anströmungsrichtung, vorzugsweise durch eine Gerotorpumpe 4, gebildet und die Hauptflut 3 durch eine Pumpenart mit radialer Anströmungsrichtung, vorzugsweise durch eine Außenzahnradpumpe 5, gebildet.

Insbesondere können die Trockensumpfflut 2 und die Hauptflut 3 jeweils eine getrennte Anströmung aufweisen. Wie insbesondere in Fign. 2 und 3 zu erkennen ist, weist die Hauptflut 3 einen saugseitigen Anschluss 6 und einen druckseitigen Anschluss 7 auf, über die das Hydraulikfluid in die Hauptflut 3 zuführbar bzw. aus der Hauptflut 3 abführbar ist. Der saugseitige Anschluss 6 ist mit dem Hydraulikraum verbindbar oder verbunden und der druckseitige Anschluss 7 ist mit dem/den hydraulischen Verbraucher/n verbindbar oder verbunden. Das angesaugte Hydraulikfluid wird über den saugseitigen Anschluss 6 in die Außenzahnradpumpe 5 eingeleitet, durch die Außenzahnradpumpe 5 gefördert und über den druckseitigen Anschluss 7 abgegeben. Wie insbesondere in Fign. 2 und 4 zu erkennen ist, weist die Trockensumpfflut 2 einen saugseitigen Anschluss 8 und einen druckseitigen Anschluss 9 auf, über die das Hydraulikfluid in die Trockensumpfflut 2 zuführbar bzw. aus der Trockensumpfflut 2 abführbar ist. Der saugseitige Anschluss 8 ist mit dem Getrieberaum verbindbar oder verbunden und der druckseitige Anschluss 9 ist mit dem Hydraulikraum verbindbar oder verbunden. Das angesaugte Hydraulikfluid wird über den saugseitigen Anschluss 8 in die Gerotorpumpe 4 eingeleitet, durch die Gerotorpumpe 4 gefördert und über den druckseitigen Anschluss 9 abgegeben.

Die Gerotorpumpe 4 ist eine Verdrängerpumpe und weist einen Innenrotor 10 und einen Außenrotor 11 auf. Der Innenrotor 10 hat n Zähne (hier sechs Zähne), während der Außenrotor 11 n+1 Zähne (hier sieben Zähne) hat. Eine Achse des Innenrotors 10 ist gegenüber der Achse des Außenrotors 11 (parallel-)versetzt, und beide Rotoren 10, 11 drehen sich um ihre jeweiligen Achsen. Somit sind der antreibende und der getriebene Rotor 10, 11 exzentrisch zueinander angeordnet.

Die Außenzahnradpumpe 5 ist eine Verdrängerpumpe und weist zwei identische Zahnräder 12, 13 auf, die miteinander in Verzahnungseingriff stehen. Ein erstes Zahnrad 12 der beiden Zahnräder 12, 13 wird von einem Motor 14 angetrieben und ein zweites Zahnrad 13 der beiden Zahnräder 12, 13 wird durch das erste (angetriebene) Zahnrad 12 angetrieben. Der Motor 14 ist in der dargestellten Ausführungsform als ein Elektromotor ausgebildet.

Die Trockensumpfflut 2 und die Hauptflut 3 sind mechanisch miteinander gekoppelt, so dass ein definiertes Verhältnis zwischen der Hauptflut 3 und der Trockensumpfflut 2 eingestellt ist. Die Trockensumpfflut 2 und die Hauptflut 3 sind über einen gemeinsamen Motor, hier über den Motor 14, antreibbar.

Der antreibende Rotor der beiden Rotoren 10, 11 der Gerotorpumpe 4 ist mit dem zweiten (getriebenen) Zahnrad 13 gekoppelt, so dass der Motor 14 die Außenzahnradpumpe 5 (bzw. das erste Zahnrad 12) antreibt, und die Außenzahnradpumpe 5 (bzw. das zweite Zahnrad 13) die Gerotorpumpe 4 antreibt.

Die Trockensumpfflut 2 ist achsparallel zum Motor 14, d.h. zu einer Drehachse des Motors 14, angeordnet.

Zudem kann die Tandempumpe 1 einen Radialwellendichtring 15 aufweisen, der die Trockensumpfflut 2 und die Hauptflut 3 voneinander trennt. In der dargestellten Ausführungsform ist der Radialwellendichtring 15 auf einer Zwischenwelle zwischen dem zweiten Zahnrad 13 der Außenzahnradpumpe 5 und dem Rotor 10 der Gerotorpumpe 2 angeordnet.

Insbesondere in Fig. 5 ist zu erkennen, dass die Außenzahnradpumpe 5 an oberer Stelle ist und mit radialer Anströmung ausgebildet ist, um axialen Bauraum zu minimieren. Insbesondere in Fig. 6 ist zu erkennen, dass die Gerotorpumpe 4 mit axialer Anströmung ausgebildet ist, um radialen Bauraum einzuhalten und eine Kollision (bzw. eine Verschiebung nach radial außen) der Anschlüsse 6, 7 der Außenzahnradpumpe 5 zu vermeiden. Fig. 7 zeigt schematisch die notwendige Ausbildung eines Einlasses 16 und eines Auslasses 17 von Gerotorpumpen im Allgemeinen. Eine radiale Anströmung ist bei dieser Pumpenart prinzipbedingt nicht möglich.

### Bezugszeichenliste

- 1: Tandempumpe
- 2: Trockensumpfflut
- 3: Hauptflut
- 4: Gerotorpumpe
- 5: Außenzahnradpumpe
- 6: saugseitiger Anschluss
- 7: druckseitiger Anschluss
- 8: saugseitiger Anschluss
- 9: druckseitiger Anschluss
- 10: Innenrotor
- 11: Außenrotor
- 12: erstes Zahnrad
- 13: zweites Zahnrad
- 14: Motor
- 15: Radialwellendichtring
- 16: Einlass
- 17: Auslass

## Patentansprüche

1. Tandempumpe (1) für eine elektrische Achse eines Kraftfahrzeugs, mit einer Trockensumpfflut (2), durch die Hydraulikfluid aus einem Getrieberaum in einen Hydraulikraum förderbar ist, und einer Hauptflut (3), durch die Hydraulikfluid aus dem Hydraulikraum zu einem hydraulischen Verbraucher förderbar ist, wobei die Trockensumpfflut (2) und die Hauptflut (3) durch Pumpenarten mit zueinander unterschiedlichen Anströmungsrichtungen gebildet sind,
wobei die Trockensumpfflut (2) durch eine Gerotorpumpe (4) und die Hauptflut (3) durch eine Außenzahnradpumpe (5) gebildet ist,
wobei die Trockensumpfflut (2) und die Hauptflut (3) über einen gemeinsamen Motor (14) antreibbar sind,
**dadurch gekennzeichnet, dass**
die Gerotorpumpe (4) durch eine Koppelung mit dem angetriebenen Rad der Außenzahnradpumpe (5) angetrieben wird,
und die Trockensumpfflut (2) achsparallel zum Motor (14) angeordnet ist.

2. Tandempumpe (1) nach Anspruch 1, **dadurch gekennzeichnet, dass** die Trockensumpfflut (2) durch eine Pumpenart mit axialer Anströmungsrichtung gebildet ist und die Hauptflut (3) durch eine Pumpenart mit radialer Anströmungsrichtung gebildet ist.

3. Tandempumpe (1) nach Anspruch 1 oder 2, **dadurch gekennzeichnet, dass** die Trockensumpfflut (2) und die Hauptflut (3) jeweils eine getrennte Anströmung aufweisen.

4. Tandempumpe (1) nach einem der Ansprüche 1 bis 3, **dadurch gekennzeichnet, dass** die Trockensumpfflut (2) und die Hauptflut (3) durch Pumpenarten mit zueinander unterschiedlichen Formfaktoren gebildet sind.

5. Tandempumpe (1) nach einem der Ansprüche 1 bis 5, **dadurch gekennzeichnet, dass** die Trockensumpfflut (2) und die Hauptflut (3) mechanisch miteinander gekoppelt sind, so dass ein definiertes Verhältnis zwischen der Hauptflut (3) und der Trockensumpfflut (2) eingestellt ist.

6. Tandempumpe (1) nach Anspruch 7, **dadurch gekennzeichnet, dass** die Hauptflut (3) ein durch den Motor (14) antreibbares treibendes Zahnrad (12) und ein durch das treibende Zahnrad (12) antreibbares getriebenes Zahnrad (13) aufweist, wobei die Trockensumpfflut (2) einen durch das getriebene Zahnrad (13) der Hauptflut (3) antreibbaren Rotor (10, 11) aufweist.

7. Tandempumpe (1) nach einem der Ansprüche 1 bis 9, **dadurch gekennzeichnet, dass** die Tandempumpe (1) einen Radialwellendichtring (15) aufweist, der die Trockensumpfflut (2) und die Hauptflut (3) voneinander trennt.

## Claims

1. A tandem pump (1) for an electric axle of a motor vehicle, having a dry sump flow (2), via which hydraulic fluid can be delivered from a transmission chamber into a hydraulic chamber, and a main flow (3), via which hydraulic fluid can be delivered from the hydraulic chamber to a hydraulic consumer,
wherein the dry sump flow (2) and the main flow (3) are formed by types of pump having different inflow directions,
wherein the dry sump flow (2) is formed by a gerotor pump (4) and the main flow (3) is formed by an external gear pump (5),
wherein the dry sump flow (2) and the main flow (3) can be driven via a common motor (14), **characterised in that**
the gerotor pump (4) is driven by a coupling with the driven wheel of the external gear pump (5),
and the dry sump flow (2) is arranged axially parallel to the motor (14).

2. The tandem pump (1) according to claim 1, **characterised in that** the dry sump flow (2) is formed by a type of pump with an axial inflow direction and the main flow (3) is formed by a type of pump with a radial inflow direction.

3. The tandem pump (1) according to claim 1 or 2, **characterised in that** the dry sump flow (2) and the main flow (3) each have a separate inflow.

4. The tandem pump (1) according to any one of claims 1 to 3, **characterized in that** the dry sump flow (2) and the main flow (3) are formed by types of pump with different form factors.

5. The tandem pump (1) according to any one of claims 1 to 5, **characterized in that** the dry sump flow (2) and the main flow (3) are mechanically coupled to one another, so that a defined ratio between the main flow (3) and the dry sump flow (2) is set.

6. The tandem pump (1) according to claim 7, **characterized in that** the main flow (3) has a driving gear (12) that can be driven by the motor (14) and a driven gear (13) that can be driven by the driving gear (12), wherein the dry sump flow (2) has a rotor (10, 11) that can be driven by the driven gear (13) of the main flow (3).

7. The tandem pump (1) according to any one of claims 1 to 9, **characterized in that** the tandem pump (1) has a radial shaft seal (15) that separates the dry sump flow (2) and the main flow (3) from one another.

## Revendications

1. Pompe tandem (1) pour un essieu électrique d'un véhicule automobile, comprenant un flux à carter sec (2) à travers lequel le fluide hydraulique peut être transporté d'un compartiment de boîte de vitesses vers un compartiment hydraulique, et un flux principal (3) à travers lequel le fluide hydraulique peut être transporté du compartiment hydraulique vers un consommateur hydraulique,
dans laquelle le flux à carter sec (2) et le flux principal (3) sont formés par des types de pompes avec des directions d'écoulement mutuellement différentes,
dans laquelle le flux à carter sec (2) est formé par une pompe à engrenages (4) et le flux principal (3) par une pompe à denture externe (5),
dans laquelle le flux à carter sec (2) et le flux principal (3) peuvent être entraînés par un moteur commun (14),
**caractérisée en ce que**
la pompe à engrenages (4) est entraînée par un accouplement avec la roue entraînée de la pompe à denture externe (5),
et le flux à carter sec (2) est agencé parallèlement à l'axe du moteur (14).

2. Pompe tandem (1) selon la revendication 1, **caractérisée en ce que** le flux à carter sec (2) est formé par un type de pompe à direction d'écoulement axiale et le flux principal (3) est formé par un type de pompe à direction d'écoulement radiale.

3. Pompe tandem (1) selon la revendication 1 ou 2, **caractérisée en ce que** le flux à carter sec (2) et le flux principal (3) présentent respectivement un écoulement séparé.

4. Pompe tandem (1) selon l'une des revendications 1 à 3, **caractérisée en ce que** le flux à carter sec (2) et le flux principal (3) sont formés par des types de pompes avec des facteurs de forme mutuellement différents.

5. Pompe tandem (1) selon l'une des revendications 1 à 5, **caractérisée en ce que** le flux à carter sec (2) et le flux principal (3) sont mécaniquement couplés l'un à l'autre, de sorte qu'un rapport défini entre le flux principal (3) et le flux à carter sec (2) est établi.

6. Pompe tandem (1) selon la revendication 7, **caractérisée en ce que** le flux principal (3) présente une roue dentée motrice (12) qui peut être entraînée par le moteur (14) et une roue dentée menée (13) qui peut être entraînée par la roue dentée motrice (12), dans laquelle le flux à carter sec (2) présente un rotor (10, 11) qui peut être entraîné par la roue dentée menée (13) du flux principal (3).

7. Pompe tandem (1) selon l'une des revendications 1 à 9, **caractérisée en ce que** la pompe tandem (1) présente un joint d'arbre radial (15) qui sépare le flux à carter sec (2) et le flux principal (3) l'un de l'autre.
